# FASCICULE DE BREVET EUROPEEN

(11) **EP 0 634 769 B1**
(45) Date de publication et mention de la délivrance du brevet: **18.09.1996**
(21) Numéro de dépôt: 94401582.5
(22) Date de dépôt: 08.07.1994
(51) Int. Cl.: H01J 9/02

(54) **Procédé de fabrication d'une source d'électrons à micropointe**
Herstellungsverfahren für Mikrospitzenkaltkathoden
Manufacturing method for micropoint electron sources

(30) Priorité: 12.07.1993 FR 9308556
(43) Date de publication de la demande: 18.01.1995
(73) Titulaire: COMMISSARIAT A L'ENERGIE ATOMIQUE, 75015 Paris (FR)
(72) Inventeur: Vaudaine, Pierre, F-38180 Seyssins (FR); Montmayeul, Brigitte, F-38190 Brignoud (FR); Borel, Michel, F-38660 St. Vincent de Mercuze (FR)
(74) Mandataire: Dubois-Chabert, Guy

(56) Documents cités:
- EP-A- 0 461 990

## Description

La présente invention concerne un perfectionnement à un procédé de fabrication d'une source d'électrons à micropointes. Elle permet d'améliorer l'uniformité et/ou la reproductibilité de l'émission des cathodes à micropointes et de relâcher les contraintes de fabrication.

Les cathodes émissives à micropointes sont des sources d'électrons utilisées notamment dans le domaine de la visualisation et en particulier pour les écrans plats. Elles peuvent aussi être utilisées dans des canons à électrons ou encore dans des jauges à vide.

Le document FR-A-2 593 953 décrit un procédé de fabrication d'un dispositif de visualisation par cathodoluminescence excitée par émission de champ. La source d'électrons est une cathode à micropointes déposée sur un substrat en verre et possédant une structure matricielle.

Les documents FR-A-2 623 013 et FR-A-2 663 462 décrivent des perfectionnements apportés à cette cathode à micropointes. Ils concernent en particulier l'amélioration de l'uniformité d'émission en limitant le courant dans les pointes qui émettent le plus. Ce résultat est obtenu en introduisant une résistance en série avec les micropointes. Cette résistance est constituée à partir d'une couche résistive continue ou non. La figure 1 représente schématiquement une source connue d'électrons à cathodes émissives à micropointes décrite en détails dans le document FR-A-2 623 013 précité. Cette source a une structure matricielle et comprend éventuellement sur un substrat 2, par exemple en verre, une mince couche de silice 4. Sur cette couche de silice 4 sont formées une pluralité d'électrodes 5 en forme de bandes conductrices parallèles jouant le rôle de conducteurs cathodiques et constituant les colonnes de la structure matricielle. Les conducteurs cathodiques sont recouverts chacun par une couche résistive 7 qui peut être continue (excepté sur les extrémités pour permettre la connexion des conducteurs cathodiques avec des moyens de polarisation 20). Une couche électriquement isolante 8, en silice, recouvre les couches résistives 7. Au-dessus de la couche isolante 8 sont formées une pluralité d'électrodes 10 également en forme de bandes conductrices parallèles. Ces électrodes 10 sont perpendiculaires aux électrodes 5 et jouent le rôle de grilles qui constituent les lignes de la structure matricielle. Une couche résistive peut éventuellement être disposée au-dessus ou au-dessous des électrodes 10.

Le document EP-A-0 461 990 préconise d'utiliser des électrodes (par exemple les conducteurs cathodiques) en forme de treillis de manière que les micropointes soient disposées dans les ouvertures du treillis de ces électrodes. Dans cette configuration, la résistance au claquage ne dépend plus, au premier ordre, de l'épaisseur de la couche résistive mais de la distance entre le conducteur cathodique et la micropointe.

Un autre perfectionnement à ces cathodes à micropointes a été apporté par le document EP-A-0 558 393 au nom du présent demandeur. Ce perfectionnement consiste à réduire les risques de courts-circuits entre les lignes et les colonnes par l'intermédiaire des micropointes. Pour ce faire, on réduit au maximum les zones de recouvrement des deux séries d'électrodes. Ceci est illustré par les figures 2 et 3 jointes en annexe.

La figure 2 est une vue de dessus schématique de la source d'électrons et la figure 3 est une vue agrandie et en coupe selon l'axe III-III de la figure 2. Cette structure matricielle comprend un substrat 1, par exemple en verre, et éventuellement une mince couche 6 de silice. Sur la couche de silice 6 est formée une série d'électrodes parallèles 3, chacune ayant une structure en treillis, jouant le rôle de conducteurs cathodiques. Ce sont les colonnes de la structure matricielle.

Les conducteurs cathodiques 3 sont recouverts par la couche résistive 9 en silicium et par la couche isolante 11 en silice. Au-dessus de la couche isolante 11 est formée une autre série d'électrodes parallèles ayant également une structure ajourée mais différente, dessinée pour minimiser les zones de recouvrement avec les conducteurs cathodiques. Ces électrodes sont perpendiculaires aux conducteurs cathodiques et constituent les grilles. Ce sont les lignes de la structure matricielle.

Les figures 2 et 3 montrent un détail de l'une des grilles du dispositif. La grille, portant la référence générale 13, comporte des pistes parallèles 14 coupant orthogonalement d'autres pistes parallèles 15. Aux intersections des pistes 14 et 15 entre elles, la grille présente des zones élargies 17, ici de forme carrée. On voit sur la figure 2 que les zones 16 de recouvrement du conducteur cathodique 3 et des pistes 14 et 15 de la grille ont une surface très faible. Les zones élargies 17 sont situées au centre des mailles formant le conducteur cathodique.

Dans les zones de croisement des conducteurs cathodiques et des grilles, des microtrous 18 sont formés dans l'épaisseur de la grille et de la couche isolante 11. Les micro-pointes 19 sont déposées dans ces trous et reposent sur la couche résistive 9. Un ensemble micro-trou et micro-pointe constitue un micro-émetteur d'électrons. Les micro-émetteurs occupent les régions centrales des mailles du treillis du conducteur cathodique et les zones élargies et carrées 17 de la grille. Dans le cas représenté sur les figures 2 et 3, chacune des mailles du conducteur cathodique ou chaque zone élargie de grille comporte 16 micro-émetteurs.

Les dimensions des micro-émetteurs sont optimisées pour obtenir la meilleure émission. Il s'agit du diamètre des trous, de la géométrie des pointes, de l'épaisseur de la couche isolante et de l'épaisseur de la grille. En effet, le courant d'émission dépend fortement de ces dimensions. Il est inversement proportionnel au diamètre des trous. Il est optimum lorsque les trous sont circulaires et diminue lorsque les trous perdent cette forme circulaire, par exemple lorsqu'ils deviennent ovales. Le courant d'émission est encore optimum lorsque le sommet des pointes est situé dans l'épaisseur du conducteur de grille. Il diminue très vite lorsque les pointes sont hautes et qu'elles dépassent au-dessus de la grille ou lorsqu'elles sont basses et que leur sommet reste en dessous de la grille. La position du sommet des pointes est liée à l'épaisseur de la couche isolante dans laquelle sont gravés les trous et à la géométrie des pointes, notamment à l'angle du cône qu'elles forment.

A titre d'exemple, lorsque les conditions suivantes sont réalisées :
- épaisseur de la couche isolante 11 = 1 µm,
- diamètre des trous 18 = 1,3 µm,
- pointes 19 en molybdène déposées par évaporation perpendiculairement à la surface,
- épaisseur de grille dans la zone élargie = 0,4 µm, alors le sommet des pointes est situé dans l'épaisseur de la grille.

Malgré l'amélioration de l'uniformité d'émission apportée par les perfectionnements successifs divulgués dans les documents cités ci-dessus, on a constaté des inhomogénéités liées à des défauts dans la structure des cathodes à micropointes. Ces défauts peuvent provenir de l'imperfection des procédés de fabrication des micro-émetteurs. Ils peuvent provenir également d'un manque de planéité du substrat sur lequel est élaborée la cathode.

Parmi les défauts décelés, on peut citer :
- le manque d'uniformité du diamètre ou de la forme des micro-trous, ou la mauvaise reproductibilité de ces paramètres (diamètre, forme) d'un écran à l'autre,
- le mauvais alignement entre les pointes émissives et les grilles qui font que certaines pointes n'émettent pas.

Ceci est dû au mauvais contrôle des paramètres de fabrication et/ou aux imperfections des équipements utilisés. Tant que le sommet des pointes reste dans l'épaisseur de la grille et que le diamètre des trous est constant, le courant émis est constant. Si, dans la surface émissive d'une cathode ou si d'une cathode à une autre, le diamètre des trous varie de façon incontrôlée, ou encore si les pointes sortent de l'épaisseur des grilles, le courant émis va varier et l'uniformité d'émission ou sa reproductibilité n'est plus assurée. Cela revient à dire que l'émission se trouve affectée si les paramètres de fabrication sortent de la plage de tolérances admissibles pour l'obtention des dimensions requises pour les micro-émetteurs.

Or, les équipements utilisés pour la fabrication de la cathode émissive ne sont pas parfaits et leurs performances ne sont optimum et reproductibles que dans une certaine tolérance. Si cette tolérance est plus large que celle de la structure émissive, les caractéristiques de l'émission sont affectées. D'autre part, certains défauts ont pour origine ou sont amplifiés par le substrat, notamment par son manque de planéité.

L'invention permet de remédier à ces inconvénients en intervenant sur un masque utilisé lors de la fabrication des cathodes à micropointes pour créer volontairement des défauts régulièrement répartis, selon une périodicité suffisamment fine pour les rendre invisibles et dans une fourchette de dimensions ou de formes suffisamment grande ou en nombre suffisant pour noyer tous les défauts (volontaires et involontaires).

L'invention a donc pour objet un procédé de fabrication d'une source d'électrons à micropointes, les micropointes étant reliées électriquement à au moins un conducteur cathodique et étant situées dans des trous pratiqués dans au moins une grille d'extraction des électrons, le procédé utilisant une étape de masquage pour réaliser les trous de la grille au moyen d'un masque présentant des trous correspondants, les trous du masque ayant des dimensions et des formes déterminées pour théoriquement conduire à l'obtention de trous dans la grille de dimensions, de formes et de positions comprises dans des tolérances données, les sommets des micropointes devant se trouver dans l'épaisseur de la grille, caractérisé en ce que, après avoir réalisé une source d'électrons selon ledit procédé :
- on évalue si la source a une émission suffisamment homogène et/ou reproductible à une autre source,
- si l'émission de la source est jugée inhomogène et/ou non reproductible, on détermine les défauts qui sont la cause de cette émission inhomogène et/ou non reproductible et qui sont dus à des formes, à des dimensions ou à des positions de trous tombant en dehors des tolérances ou au fait que les sommets de micropointes ne se trouvent pas dans l'épaisseur de la grille,
- on corrige alors le masque utilisé pour rendre homogène et/ou reproductible les futures sources élaborées par ce procédé, la correction consistant à modifier les formes et/ou les dimensions d'au moins certains trous du masque et/ou le nombre de trous du masque pour compenser des défauts déterminés précédemment en créant ainsi volontairement des défauts et/ou des trous supplémentaires régulièrement répartis sur la surface émissive de telle sorte que l'on a toujours le même nombre de micropointes émettant de façon optimum répartis uniformément sur l'ensemble de la source. On entend par reproductibilité de l'émission le niveau et/ou l'uniformité de l'émission.

Si les défauts sont dus à une variation en dehors des tolérances du diamètre des trous de la grille, on corrige le masque pour le pourvoir, sur toute sa surface, de trous de diamètres variant selon une distribution permettant d'englober ces défauts de fabrication.

Si les défauts sont dus à la présence de trous de grille ovales, on corrige le masque pour le pourvoir, sur toute sa surface, de trous ronds et de trous ovales dont les grands axes se trouvent dans la direction des petits axes des trous ovales de grille défectueux, les trous ronds et les trous ovales de correction étant régulièrement mélangés sur le masque.

Si les défauts sont dus à un mauvais positionnement des trous par rapport à la grille, on augmente le nombre de trous dans le masque de façon que la grille des futures sources soit pourvue d'un nombre de trous équivalent à un bon positionnement des trous par rapport à la grille.

Le procédé de fabrication des trous peut avantageusement être un procédé photolithographique.

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1 représente de manière schématique une source d'électrons à cathodes émissives à micropointes selon l'art connu ;
- les figures 2 et 3 illustrent une source d'électrons à micropointes pour laquelle les conducteurs cathodiques et les grilles ont une structure en treillis ;
- les figures 4 et 5 représentent des parties de masques utilisés lors de la mise en oeuvre du procédé perfectionné selon l'invention ;
- la figure 6 montre des formes de trous reproduits sur une maille de la structure émissive après la mise en oeuvre du procédé perfectionné selon l'invention ;
- la figure 7 illustre un défaut structurel sur une source d'électrons à micropointes selon l'art antérieur ;
- les figures 8 et 9 illustrent des résultats obtenus sur une source d'électrons à micropointes après la mise en oeuvre du procédé perfectionné selon l'invention.

La structure émissive illustrée par les figures 2 et 3 peut avantageusement être réalisée par un procédé connu et brièvement résumé ci-dessous.

Sur le substrat isolant 1, par exemple en verre, recouvert d'une fine couche 6 de silice d'environ 1000 angströms, on dépose une couche métallique par exemple par pulvérisation cathodique. Cette couche métallique peut être une couche de niobium de 2000 angströms d'épaisseur.

On réalise à partir de la couche métallique précédemment déposée les conducteurs cathodiques 3 en leur donnant une forme en treillis. Ceci peut être réalisé par photolithographie et gravure ionique réactive.

On dépose ensuite, par exemple par pulvérisation cathodique, la couche résistive 9 en silicium dopé. L'épaisseur de cette couche peut être de 5000 angströms.

Sur la couche résistive 9 on dépose une couche isolante 11, par exemple en silice, par une technique de dépôt chimique en phase vapeur (CVD) ou par pulvérisation cathodique. On utilise de préférence la technique de dépôt en phase vapeur qui permet d'obtenir une couche d'oxyde de qualité homogène et d'épaisseur constante.

Sur la couche isolante 11, on dépose par exemple par évaporation sous vide une couche de niobium d'environ 400 nm d'épaisseur à partir de laquelle on forme les conducteurs de grille par photolithographie et gravure ionique réactive.

Les trous destinés au logement des micropointes sont formés par une méthode de photolithographie. Pour cela, une couche de résine photosensible est étalée sur les conducteurs de grille ou les zones de la couche isolante 11 mises à nu, puis séchée en étuve. La couche de résine est insolée aux rayons ultraviolets à travers un masque opaque pourvu de trous correspondant aux trous à obtenir sur les conducteurs de grille et la couche isolante. Pour cela, le masque a été positionné par rapport au substrat pour obtenir les trous de grille aux emplacement voulus.

Le même masque de trous est utilisé pour tous les substrats. Dans le cas d'une insolation à proximité, ce masque est à l'échelle 1 et couvre toute la surface émissive. Dans le cas d'une insolation par photo-répéteur, il peut être à l'échelle 5 et ne couvrir qu'une fraction de la surface émissive. L'étape élémentaire d'insolation est alors répétée autant de fois qu'il est nécessaire pour couvrir toute la surface émissive.

Après insolation, le substrat est trempé dans un bain de développeur afin d'ouvrir les trous dans la résine. Un procédé de gravure sèche permet de graver les trous dans les conducteurs de grille puis dans la couche isolante 11, la couche de résine servant de masque. Enfin, la couche de résine est enlevée par exemple par un procédé chimique humide.

La formation des micropointes s'effectue en trois étapes. On dépose d'abord une couche de nickel par évaporation sous vide et sous forte incidence par rapport à la perpendiculaire au substrat de manière que le nickel se dépose uniquement sur la face supérieure de la structure et sur les flancs des trous de la grille précédemment gravés dans la structure mais pas au fond des trous réalisés dans l'isolant. Par évaporation sous vide, on dépose le matériau devant former les pointes 19 suivant une direction perpendiculaire au substrat de façon à déposer ce matériau sur la couche de nickel déposée précédemment et également au fond des trous. Au fur et à mesure de la croissance de cette nouvelle couche (par exemple en molybdène), les trous se bouchent progressivement et il se forme un cône (une micropointe) dans chaque trou. Le dépôt est arrêté lorsque les trous sont bouchés.

La couche de nickel est ensuite dissoute par un procédé électrochimique, ce qui permet d'évacuer la couche en molybdène qu'elle supporte sur la face supérieure de la structure, tout en conservant les pointes dans les trous. Les pointes sont donc centrées automatiquement dans les trous. Leur hauteur dépend de l'angle du cône qui est lié aux paramètres de dépôt et également au diamètre des trous. A angle de cône constant, plus les trous sont larges, plus les pointes sont hautes et inversement.

Une émission inhomogène d'une cathode à micropointes peut être liée à une variation trop importante du diamètre des trous sur la structure constituant la cathode. Si par exemple l'insolation a été réalisée avec un photo-répéteur qui refait sa mise au point à chaque étape, cette mise au point peut être perturbée localement par des défauts de planéité du substrat. Il en résulte par exemple que certaines zones de la structure tombent en dehors de la profondeur de champ et, en conséquence, les trous sortent trop petits. Pour remédier à ce défaut, on mélange sur la surface émissive, des trous de différents diamètres de façon à avoir toujours un certain nombre de micro-émetteurs qui émettent à leur niveau optimum. Le niveau d'émission global est diminué mais il est homogène.

La correction a faire intervenir sur le masque consiste donc à le pourvoir de trous de différents diamètres régulièrement répartis sur la surface émissive. La figure 4 montre une partie d'un masque 30 destiné à la création de micro-trous dans une structure de cathode à micropointes utilisée pour un écran fluorescent. Cette partie du masque comprend trois ensembles adjacents de trous 31, 32 et 33, correspondant à trois mailles adjacentes définies par les conducteurs cathodiques sur la cathode. Ces trois mailles constituent un groupe élémentaire. Il faut plusieurs de ces groupes élémentaires pour contribuer à former un pixel sur l'écran.

Chaque maille comprend par exemple seize micro-émetteurs qui émettent à leur niveau optimum lorsque le diamètre des micro-trous est de 1,3 µm comme il a été annoncé plus haut.

Sur le masque, l'ensemble 31 est formé de trous de 1,1 µm de diamètre, c'est-à-dire produisant théoriquement des trous de 1,1 µm sur la structure émissive. L'ensemble 32 est formé de trous de 1,3 µm de diamètre, c'est-à-dire produisant théoriquement des trous de 1,3 µm sur la structure émissive. L'ensemble 33 est formé de trous de 1,5 µm de diamètre, c'est-à-dire produisant théoriquement des trous de 1,5 µm sur la structure émissive. La structure émissive comprend donc une répartition également distribuée d'ensembles tels que 31, 32 et 33.

Dans les zones de la structure émissive où le report des trous du masque a été correctement effectué, ce sont les micro-émetteurs correspondant aux ensembles 32 qui émettront de façon optimum. Les autres micro-émetteurs, correspondant aux ensembles 31 et 33 auront une émission très réduite. Si dans d'autres zones de la structure émissive le report des trous du masque a été mal effectué et qu'il en résulte une augmentation de diamètre des micro-trous de la source d'électrons de 0,2 µm, ce sont les micro-émetteurs correspondant aux ensembles 31 qui émettront de façon optimum. Les autres micro-émetteurs, correspondant aux ensembles 32 et 33 auront une émission très réduite. Le même raisonnement peut être repris pour les ensembles 33 en cas de diminution de diamètre de 0,2 µm. Il en résulte que l'on a toujours le même nombre de micro-émetteurs émettant de façon optimum répartis uniformément sur l'ensemble de la source qui émet ainsi de façon homogène.

Il entre bien sûr dans le cadre de la présente invention de mélanger sur le masque plus que trois diamètres différents de trous.

Une émission inhomogène d'une cathode à micropointes peut aussi être liée à une altération de la forme des trous reportés sur la structure émissive. Une aberration de l'optique de l'équipement d'insolation peut conduire à l'obtention de trous ovales inclinés par exemple à 45° sur la gauche. Ainsi, à partir d'un masque possédant uniformément des trous ronds on peut obtenir sur la structure émissive des zones à trous ronds correspondant à une optique sans aberration et des zones à trous tous ovales et également inclinés et correspondant à une optique avec aberration.

La correction à faire intervenir sur le masque consiste alors à mélanger régulièrement, sur toute la surface du masque, des trous ronds avec des trous ovales inclinés à 45° sur la droite. La figure 5 montre une partie d'un tel masque correcteur et représentant un ensemble de seize trous correspondant à une maille de la structure émissive. On remarque que cet ensemble comprend huit trous ronds 41 et huit trous ovales 42 inclinés à droite, les trous ronds et ovales étant régulièrement répartis. Sur le masque, tous les ensembles de trous sont identiques à ceux représentés à la figure 5.

Lors du report sur la structure émissive, dans les zones correspondant à une optique sans aberration, les trous reproduits sur la structure émissive seront identiques à ceux de la partie correspondante du masque. Dans les zones correspondant à une optique avec aberration, les trous reproduits sur la structure émissive seront déformés par rapport à ceux de la partie correspondante du masque. La figure 6 représente dans ce cas les formes de trous reproduits sur une maille 45 de la structure émissive par les trous du masque 40 de la figure 5. Aux trous circulaires 41 du masque correspondent sur la structure émissive des trous ovales 46 inclinés sur la gauche. Aux trous ovales 42 inclinés sur la droite correspondent sur la structure émissive des trous circulaires 47.

Le bilan des trous sur l'ensemble de la structure émissive révèle autant de trous ovales inclinés que de trous ronds, les trous ovales inclinés à gauche et à droite donnant le même niveau d'émission pour les micro-émetteurs. On comprend bien que le niveau d'émission de la cathode est homogène sur toute la surface émissive.

Une émission inhomogène d'une cathode à micropointes peut encore être liée à un trop mauvais positionnement des grilles par rapport aux micropointes. Dans certains cas, le désalignement est suffisamment important (supérieur à 2 µm) pour que des trous se trouvent en dehors des zones élargies qui leur sont réservées dans la grille. La figure 7 donne un exemple d'un tel désalignement. La zone élargie et carrée 17 n'est pas centrée dans la maille 21 définie par le conducteur cathodique 3. Sur les seize micro-émetteurs représentés, sept sont en dehors de la zone 17 et n'émettent pas.

Pour remédier à ce défaut, on agrandit dans la maille la zone couverte par les trous 18 au delà de la zone carrée 17 de façon que si cette zone 17 est décentrée dans la maille, elle recouvre malgré tout toujours le même nombre de micropointes. Pour cela, il suffit d'augmenter le nombre de trous dans le masque de manière à reporter le nombre de trous voulu. A titre d'exemple pour avoir toujours seize micro-émetteurs en fonctionnement, on peut, pour une maille, prévoir 36 trous disposés en carré sur la partie correspondante du masque. La figure 8 montre le résultat obtenu pour une zone carrée 17 centrée dans la maille 21. La figure 9 montre le résultat obtenu pour une zone carrée 17 décentrée par rapport à la maille 21. Dans les deux cas, il y a toujours seize micro-émetteurs en fonctionnement.

Il entre dans le cadre de l'invention de combiner, le cas échéant, sur un même masque les différentes corrections à apporter au masque pour résoudre plusieurs problèmes, par exemple pour corriger des défauts dus à un manque de planéité du substrat, ceux dus à une aberration de l'optique de l'équipement d'insolation et ceux dus à des problèmes d'alignement.

Par ailleurs, même si l'invention a été décrite à titre d'exemple avec une source comportant des électrodes en treillis, celle-ci s'applique bien entendu à tous les types de sources d'électrons à micropointes.

## Revendications

1. Procédé de fabrication d'une source d'électrons à micropointes, les micropointes (19) étant reliées électriquement à au moins un conducteur cathodique (3) et étant situées dans des trous (18) pratiqués dans au moins une grille (13) d'extraction des électrons, le procédé utilisant une étape de masquage pour réaliser les trous de la grille au moyen d'un masque (30, 40) présentant des trous correspondants, les trous du masque ayant des dimensions et des formes déterminées pour théoriquement conduire à l'obtention de trous dans la grille de dimensions, de formes et de positions comprises dans des tolérances données, les sommets des micropointes (19) devant se trouver dans l'épaisseur de la grille (13), caractérisé en ce que, après avoir réalisé une source d'électrons selon ledit procédé :
- on évalue si la source a une émission suffisamment homogène et/ou reproductible à une autre source,
- si l'émission de la source est jugée inhomogène et/ou non reproductible, on détermine les défauts qui sont la cause de cette émission inhomogène et/ou non reproductible et qui sont dus à des formes, à des dimensions ou à des positions de trous tombant en dehors des tolérances ou au fait que les sommets de micropointes ne se trouvent pas dans l'épaisseur de la grille,
- on corrige alors le masque utilisé pour rendre homogène et/ou reproductible les futures sources élaborées par ce procédé, la correction consistant à modifier les formes et/ou les dimensions d'au moins certains trous du masque et/ou le nombre de trous du masque pour compenser des défauts déterminés précédemment en créant ainsi volontairement des défauts et/ou des trous supplémentaires régulièrement répartis sur la surface émissive de telle sorte que l'on a toujours le même nombre de micropointes émettant de façon optimum répartis uniformément sur l'ensemble de la source.

2. Perfectionnement selon la revendication 1, caractérisé en ce que, si les défauts sont dus à une variation en dehors des tolérances du diamètre des trous de la grille, on corrige le masque (30) pour le pourvoir, sur toute sa surface, de trous (31,32,33) de diamètres variant selon une distribution permettant d'englober ces défauts de fabrication.

3. Perfectionnement selon l'une des revendications 1 ou 2, caractérisé en ce que, si les défauts sont dus à la présence de trous de grille ovales, on corrige le masque (40) pour le pourvoir, sur toute sa surface, de trous ronds (41) et de trous ovales (42) dont les grands axes se trouvent dans la direction des petits axes des trous ovales de grille défectueux, les trous ronds et les trous ovales de correction étant régulièrement mélangés sur le masque.

4. Perfectionnement selon l'une quelconque des revendications 1 à 3, caractérisé en ce que, si les défauts sont dus à un mauvais positionnement des trous par rapport à la grille (17), on augmente le nombre de trous (18) dans le masque de façon que la grille des futures sources soit pourvue d'un nombre de trous équivalent à un bon positionnement des trous par rapport à la grille.

5. Perfectionnement selon l'une quelconque des revendications précédentes, caractérisé en ce que le procédé de fabrication des trous est un procédé photolithographique.

## Patentansprüche

1. Herstellungsverfahren für Mikrospitzenkaltkathoden, wobei die Mikrospitzen (19) elektrisch verbunden sind mit wenigstens einem kathodischen Leiter (3) und sich in Löchern (18) befinden, die in wenigstens einem Elektronenextraktionsgitter (13) vorgesehen sind, das Verfahren einen Maskierungsschritt benutzt, um die Löcher des Gitters mittels einer Maske (30, 40) herzustellen, die entsprechende Löcher aufweist, und die Löcher der Maske festgelegte Abmessungen und Formen aufweisen, um theoretisch zur Herstellung von Löchern mit Abmessungen, Formen und Lagen innerhalb bestimmter Toleranzen in dem Gitter zu führen, wobei die Spitzen (19) der Mikrospitzen sich innerhalb der Dicke des Gitters (13) befinden müssen,
**dadurch gekennzeichnet,**
daß, anschließend an die Herstellung einer Elektronenquelle nach diesem Verfahren:
- man bewertet, ob die Quelle eine Emission hat, die ausreichend homogen und/oder reproduzierbar ist bei einer anderen Quelle,
- wenn die Emission der Quelle als inhomogen und/oder nicht-reproduzierbar beurteilt wird, man die Fehler feststellt, die Ursache dieser inhomogenen und/oder nicht-reproduzierbaren Emission sind und die zurückzuführen sind auf Formen, auf Abmessungen oder auf Lagen von Löchern, die außerhalb der Toleranz liegen, oder auf die Tatsache, daß die Spitzen der Mikrospitzen sich nicht innerhalb der Dicke des Gitters befinden,
- man dann die verwendeten Masken korrigiert, um die zukünftigen, durch dieses Verfahren entwickelten Quellen homogen und/oder reproduzierbar zu machen, wobei die Korrektur darin besteht, die Formen und/oder die Abmessungen von wenigstens einer gewissen Anzahl von Löchern der Maske und/oder die Anzahl der Löcher der Maske zu verändern, um die vorhergehend festgestellten Fehler zu kompensieren, indem man absichtlich Fehler und/oder zusätzliche Löcher schafft, gleichmäßig verteilt über die Emissionsfläche, so daß man immer dieselbe Anzahl optimal emittierender Mikrospitzen hat, gleichmäßig verteilt über die Gesamtheit der Quelle.

2. Verbesserung nach Anspruch 1,
dadurch gekennzeichnet, daß, wenn die Fehler hervorgerufen werden durch eine Veränderung des Durchmessers der Löcher des Gitters außerhalb der Toleranzen, man die Maske (30) korrigiert, um sie über ihre gesamte Fläche mit Löchern (31,32,33) variierender Durchmesser zu versehen, entsprechend einer Verteilung, die ermöglicht, diese Herstellungsfehler einzuschließen bzw. zu umfassen.

3. Verbesserung nach einem der Ansprüche 1 oder 2,
dadurch gekennzeichnet, daß, wenn die Fehler zurückzuführen sind auf das Vorhandensein von ovalen Gitterlöchern, man die Maske (40) korrigiert, um sie über ihre gesamte Fläche mit runden Löchern (41) und ovalen Löchern (42) zu versehen, deren Hauptachsen sich in der Richtung der Nebenachsen der fehlerhaften ovalen Gitterlöcher befinden, wobei die runden und die ovalen Korrekturlöcher gleichmäßig gemischt sind auf der Maske.

4. Verbesserung nach einem der Ansprüche 1 bis 3,
dadurch gekennzeichnet, daß, wenn die Fehler durch eine schlechte Positionierung der Löcher bezüglich des Gitter (17) verursacht werden, man die Anzahl an Löchern (18) in der Maske erhöht, so daß das Gitter der zukünftigen Quellen mit einer Löcherzahl versehen ist, die einer guten Positionierung der Löcher bezüglich des Gitters entspricht.

5. Verbesserung nach einem der vorhergehenden Ansprüche
dadurch gekennzeichnet, daß das Löcherherstellungsverfahren ein photolithgraphisches Verfahren ist.

## Claims

1. Process for the production of a microtip electron source, the microtips (19) being electrically connected to at least one cathode conductor (3) and being located in holes (18) made in at least one electron extraction grid, the process using a masking stage for producing the holes in the grid (13) by means of a mask (30,40) having corresponding holes, the holes in the mask having given dimensions and shapes in order to theoretically lead to the obtaining of holes in the grid having dimensions, shapes and positions within the given tolerances, the apices of the microtips (19) being located in the thickness of the grid (13),characterized in that after producing an electron source according to said process:
- an evaluation is made to establish whether the source has an emission which is sufficiently homogeneous and/or reproducible and/or reproducible on another source,
- if the emission of the source is considered to be inhomogeneous and/or non-reproducible, a determination takes place of the defects leading to said inhomogeneous emission and which are due to shapes, dimensions or positions of the holes falling outside the tolerances or because the apices of the microtips are not located in the thickness of the grid,
- the mask used is then corrected in order to render homogeneous and/or reproducible the future sources produced by said process, the correction consisting of modifying the shapes and/or dimensions of at least certain holes in the mask and/or the number of holes in the mask in order to compensate for the previously determined defects by deliberately creating supplementary defects and/or holes, regularly distributed over the emissive surface in such a way that there is always the same number of micropoints emitting in optimum manner uniformly distributed over the entire source.

2. Improvement according to claim 1, characterized in that if the defects are due to a variation outside the diameter tolerances of the grid holes, the mask (30) is corrected so as to provide it over its entire surface with holes (31,32,33) having diameters varying in accordance with a distribution making it possible to include these manufacturing defects.

3. Improvement according to either of the claims 1 and 2,
characterized in that if the defects are due to the presence of oval grid holes, the mask (40) is corrected so as to provide it over its entire surface with circular holes (41) and oval holes (42), whose major axes are located in the direction of the minor axes of the oval holes of the defective grid, the circular and oval correcting holes being regularly mixed on the mask.

4. Improvement according to any one of the claims 1 to 3,
characterized in that if the defects are due to an unsatisfactory positioning of the holes with respect to the grid (17) there is an increase in the number of holes (18) in the mask in such a way that the grid of the future sources will be provided with a number of holes equivalent to a satisfactory positioning of the holes with respect to the grid.

5. Improvement according to any one of the preceding claims,
characterized in that the hole production process is a photolithographic process.
